# EUROPÄISCHE PATENTANMELDUNG

(11) **EP 4 632 312 A1**
(43) Veröffentlichungstag der Anmeldung: **15.10.2025**
(21) Anmeldenummer: 25167214.3
(22) Anmeldetag: 28.03.2025
(51) Int. Cl.: F42B 12/58, B64U 70/20, F42B 12/16

(54) **GESCHOSS UND WAFFENSYSTEM**

(30) Priorität: 08.04.2024 DE 202024101680 U
(71) Anmelder: Rheinmetall Waffe Munition GmbH, 29345 Südheide (DE)
(72) Erfinder: Kerk, Stephan, 91220 Schnaittach (DE); Schenker, Iwan, 3600 THUN (CH)
(74) Vertreter: DREISS Patentanwälte PartG mbB

(57) **Zusammenfassung**

Geschoss zum Verschuss mittels einer Rohrwaffe, wobei das Geschoss eine Geschosshülle mit einem ersten Hüllenabschnitt und einem zweiten Hüllenabschnitt aufweist, die an einer Trennstelle aneinander angrenzen, wobei in der Geschosshülle eine Ausstoßladung, ein programmierbarer Zeitzünder und eine Loitering Munition angeordnet sind.

Ein Waffensystem umfassend ein solches Geschoss ist angegeben.

## Beschreibung

Die Erfindung betrifft ein Geschoss zum Verschuss mittels einer Rohrwaffe. Zudem betrifft die Erfindung ein Waffensystem mit einem solchen Geschoss und einer mit dem Geschoss korrespondierenden Rohrwaffe zum Verschießen des Geschosses.

Geschosse zum Verschuss mittels einer Rohrwaffe sind aus dem Stand der Technik bekannt, bspw. Panzer-, Artillerie- oder Mörsergeschosse. Auch die mit diesen Geschossen korrespondierenden Rohrwaffen, mittels denen die betreffenden Geschosse verschossen werden können, sind aus dem Stand der Technik bekannt. Durch Verschuss eines Geschosses mittels der entsprechenden Rohrwaffe kann durch direktes Feuer (Panzerkanone) oder indirektes Feuer (Artillerie, Mörser) ein Zielobjekt bekämpft bzw. beschossen werden.

Außerdem ist Loitering Munition aus dem Stand der Technik bekannt. Eine Loitering Munition ist eine Bauweise einer lenkbaren Luftwaffe mit eingebauter Munition (Gefechtskopf), die in einer gewissen Entfernung (ca. 10km bis 200 km) zu einem Zielgebiet gestartet wird (Startpunkt), zum Zielgebiet fliegt und im Zielgebiet abwarten kann (Verweildauer), bis ein Zielobjekt erfasst wird. Nach Erfassung des Zielobjekts kann die Loitering Munition das Zielobjekt angreifen, indem sie in das Zielobjekt hineinfliegt. Am Markt sind unterschiedliche solcher Loitering Munitionen erhältlich, bspw. das Modell Switchblade.

Loitering Munition können vom Land aus (bspw. von einem Landfahrzeug), von See aus (bspw. von einem Schiff) oder aus der Luft (bspw. von einem Flugzeug oder Helikopter) gestartet werden, wobei Einzel- oder Multikanister eingesetzt werden können (vergleichsweise kleinere bis mittlere Loitering Munitionen). Bei Einzel- oder Multikanistern bzw. Einzel- oder Multikanister-Werfern handelt es sich um Munitionsbehältnisse im militärischen Gebrauch, die u.a. zum Start der Loitering Munition eingesetzt werden können.

Vergleichsweise große Loitering Munitionen können mittels einer Schiene gestartet werden. Je nach Bauweise und Größe kann die Loitering Munition über einen Elektromotor mit Akku oder einen Verbrennungsmotor mit Kraftstofftank als Antriebsquelle verfügen. Die Kapazität des Energiespeichers (Akku bzw. Kraftstofftank) ist ausschlaggebend für die Reichweite der Loitering Munition.

Bei Loitering Munition ist nachteilig, dass diese aus eigener Kraft ins Zielgebiet fliegen muss, was einerseits Zeit und andererseits Energie kostet. Dies beschränkt die Verweildauer der Loitering Munition ("Loitering") im Zielgebiet.

Unter "Loitering" wird im Kontext der vorliegenden Anmeldung das Abwarten oder Verweilen der Loitering Munition im Zielgebiet verstanden, währenddessen die Loitering Munition das Zielgebiet erforscht und Zielobjekte sucht. Wird ein militärisch bedeutsames Zielobjekt gefunden, kann die Loitering Munition das Zielobjekt ggf. bekämpfen.

Der Erfindung liegt die Aufgabe zugrunde, eine hohe Flexibilität sowie eine schnelle Einsatzbereitschaft von Loitering Munition zu erzielen.

Die Erfindung löst diese Aufgabe durch ein Geschoss mit den Merkmalen des Anspruchs 1.

Das Geschoss ist zum Verschuss mittels einer Rohrwaffe eingerichtet und/oder bestimmt (Rohrwaffen-Geschoss). Das Geschoss weist eine Geschosshülle mit einem ersten Hüllenabschnitt und einem zweiten Hüllenabschnitt auf, die durch eine Trennstelle voneinander separiert sind bzw. an einer Trennstelle aneinander angrenzen. In der Geschosshülle, d.h. im Inneren der Geschosshülle, sind eine Ausstoßladung, ein programmierbarer Zeitzünder und eine Loitering Munition angeordnet.

Es ist denkbar, dass ergänzend zum ersten und zweiten Hüllenabschnitt weitere Hüllenabschnitte vorhanden sind.

Alternativ hierzu kann die Geschosshülle aus dem ersten Hüllenabschnitt und dem zweiten Hüllenabschnitt gebildet sein (abschließende Konstruktion - keine weiteren Hüllenabschnitte). Die Geschosshülle kann (unabhängig von der Anzahl der Hüllenabschnitte) einstückig ausgebildet sein. auch eine mehrstückige Ausgestaltung (zwei oder mehrere Hüllenteile) ist denkbar.

Mit dem vorgeschlagenen Geschoss ist eine Verbringung von Loitering Munition mittels einer Rohrwaffe zum Zielgebiet oder in das Zielgebiet möglich. Die Loitering Munition kann das Zielgebiet somit deutlich schneller erreichen. Da die Loitering Munition die Entfernung vom Startpunkt bis zum Zielgebiet nicht aus eigener Kraft zurücklegen muss, kann ein Energiespeicher mit geringerer Kapazität eingesetzt werden (platzsparende Bauweise der Loitering Munition) oder es kann bei einem Energiespeicher mit gleichbleibender Kapazität die Verweildauer im Zielgebiet erhöht werden (höhere Chance der Erfassung eines militärisch bedeutsamen Zielobjekts). Zudem lässt sich durch diese Munition die Reichweite einer Rohrwaffe erhöhen, da sich die Reichweite des Geschosses und die Reichweite der Loitering Munition addieren. Das Geschoss dient mithin als Trägergeschoss für die Loitering Munition.

Die Ausstoßladung ist zum Ausstoßen der Loitering Munition aus dem Geschoss bzw. aus dem Inneren der Geschosshülle eingerichtet und/oder bestimmt. Bei der Ausstoßladung handelt es sich insbesondere um eine pyrotechnische Ladung, die Schwarzpulver aufweisen oder aus Schwarzpulver bestehen kann. Der Zeitzünder ist derart eingerichtet, dass dieser mittels eines Feuerleitrechners der Rohrwaffe programmierbar ist. Der Zeitzünder ist zum Initiieren der Ausstoßladung eingerichtet und/oder bestimmt. Die ein Ausstoßen der Loitering Munition ermöglichenden Komponenten des Geschosses bilden einen Ausstoßmechanismus.

Die Loitering Munition ist dazu eingerichtet, um ein Zielobjekt zu erfassen, ggf. zu verfolgen und zu bekämpfen. Die Bekämpfung des Zielobjekts erfolgt üblicherweise dadurch, indem die Loitering Munition auf das Zielobjekt aufschlägt.

Die Loitering Munition weist als Nutzlast einen Effektor auf, bspw. eine Sprengladung. Der Effektor ist derart eingerichtet, dass dieser bei Annäherung an das Zielobjekt oder beim Aufschlag auf das Zielobjekt umsetzt. Hierzu kann die Nutzlast bzw. der Effektor einen mechanischen Aufschlagszünder, einen Piezo-Aufschlagszünder, einen Zeitzünder oder einen Annäherungszünder aufweisen.

Die Loitering Munition kann einen Hauptkörper und relativ zum Hauptkörper ausklappbare Tragflächen (Flügel) aufweisen.

Die Loitering Munition kann mit Antrieb ausgebildet sein und somit einen Antrieb, insbesondere einen Elektromotor oder einen Verbrennungsmotor, und einen zum Antrieb korrespondierenden Energiespeicher aufweisen, insbesondere einen Akku (Elektromotor) oder einen Kraftstofftank (Verbrennungsmotor). Der Antrieb treibt üblicherweise einen oder mehrere Propeller an. Ebenfalls können eine oder mehrere Impeller oder eine oder mehrere Turbinen zum Antrieb der Loitering Munition eingesetzt werden.

Die Loitering Munition kann auch ohne Antrieb bzw. antriebslos ausgebildet sein. Eine antriebslose Loitering Munition kann in einem Gleitflug in das Ziel segeln (Ausnutzung von Lageenergie).

Die Loitering Munition kann weiter eine Bordelektronik zur Steuerung der funktionalen Komponenten der Loitering Munition und/oder zur Kommunikation mit einer Basisstation (Bedien- und Datenlink-Terminal) aufweisen. Zudem kann die Bordelektronik eine Sensorik zur Zielfindung aufweisen. Die Sensorik zur Zielfindung kann eine Tageslicht-Kamera, eine Wärmebild-Kamera und/oder eine Sensorik zur Erkennung von im Zielgebiet ausgebrachten Zielmarkierungen umfassen.

In zweckmäßiger Weise kann der zweite Hüllenabschnitt mittels einer Schraubverbindung am ersten Hüllenabschnitt befestigt sein. Dies erlaubt eine konstruktiv einfache und stabile Kopplung der Hüllenabschnitte miteinander. Im Konkreten kann an einem der Hüllenabschnitte, bspw. am zweiten Hüllenabschnitt, an dessen Außenumfang ein Außengewinde und am anderen Hüllenabschnitt, bspw. am ersten Hüllenabschnitt, an dessen Innenumfang ein korrespondierendes Innengewinde ausgebildet sein. Die Hüllenabschnitte können im Rahmen einer konkreten Ausgestaltung als Hüllenteile ausgebildet sein und abschnittsweise jeweils eine zylindrische Gestalt aufweisen.

In vorteilhafter Weise kann die Loitering Munition relativ zur Geschosshülle drehfest in der Geschosshülle angeordnet sein. Mit anderen Worten kann die Loitering Munition drehfest mit der Geschosshülle gekoppelt sein. Dadurch wird das Risiko von Schäden an der Loitering Munition durch die Geschosshülle reduziert. Zudem werden durch diese drehfeste Kopplung die Einflüsse auf Flugeigenschaften des Geschosses durch die Loitering Munition reduziert.

Gemäß einer alternativen Ausgestaltungsmöglichkeit kann die Loitering Munition relativ zur Geschosshülle drehbar in der Geschosshülle gelagert sein (Loitering Munition nicht drehfest, **d.h.** drehbar in Geschosshülle angeordnet). Dadurch können die auf die Loitering Munition wirkenden Belastungen insbesondere während der (außen-)ballistischen Flugphase des (Träger-)Geschosses reduziert werden. Dies trägt zu einem zuverlässigen Einsatz des Geschosses in der Loitering Munition bei. Im Konkreten können eine oder mehrere Lagerstellen zwischen Geschosshülle und Loitering Munition angeordnet sein, die derart ausgebildet sind, dass die Rotation bzw. der Drall des (Träger-) Geschosses nur in geringen Anteilen an die Loitering Munition weitergegeben wird. Diese Lagerstellen können bspw. jeweils als Gleitlager ausgebildet sein. Eine solche Ausgestaltung ist insbesondere bei drallstabilisiertem bzw. "drallendem" Geschoss von Vorteil, wobei die o.g**.** Lagerstellen die Loitering Munition relativ zur Geschosshülle zumindest großenteils "entdrallen".

In Rahmen einer bevorzugten Ausgestaltung kann das Geschoss als ein drallstabilisiertes Geschoss ausgebildet sein. Es kann die Loitering Munition in einem vollkalibrigen Geschoss angeordnet sein, was zu einem günstigen Verhältnis von Kaliberdurchmesser zum zur Verfügung stehenden Platz in der Geschosshülle für die Loitering Munition beiträgt.

Vorzugsweise ist der Drehsinn der Gewinde der Schraubverbindung von erstem Hüllenabschnitt und zweitem Hüllenabschnitt entgegengesetzt zur Drallrichtung (bspw. Ausgestaltung als Linksgewinde bei Rechtsdrall des Geschosses).

Vorzugsweise weist die Loitering Munition einen ausklappbaren Bremsflügel auf, mittels dem nach einem Ausstoßen der Loitering Munition aus der Geschosshülle (drallstabilisiertes Geschoss) der Drall abgebaut werden kann ("Entdrallen"). Bei dem Bremsflügel kann es sich um einen zu den Tragflächen der Loitering Munition separaten Flügel oder um einen Flügel handeln, der eine (ggf. spätere) Tragfläche der Loitering Munition bildet.

Das drallstabilisierte Geschoss dient zum Verschuss mittels indirektem Feuer bzw. wird mittels indirektem Feuer verschossen, bspw. durch eine Artilleriekanone. Das Geschoss kann als Artilleriemunition mit separater Treibladung ausgebildet sein, bspw. im Kaliber 155 mm (Millimeter). Der Verschuss erfolgt mittels einer Artilleriekanone mit gezogenem Rohr (Waffenrohr mit Feldern und Zügen am Innenumfang).

Alternativ zur Ausgestaltung mit Drallstabilisierung kann das Geschoss als flügelstabilisiertes Geschoss ausgebildet sein. Somit kann die Loitering Munition in einem Geschoss angeordnet sein, welches infolge der Flügelstabilisierung ohne Drallbewegung fliegt. Dies erleichtert die Konstruktion der Loitering Munition, bspw. da ein Bremsflügel zum "Entdrallen" entfallen kann.

Das flügelstabilisierte Geschoss kann als, vorzugsweise unterkalibrige, Panzermunition mit integrierter Treibladung ausgebildet sein, bspw. im Kaliber 120 mm oder 130 mm. Dieses Geschoss dient zum Verschuss mittels direktem Feuer bzw. wird mittels direktem Feuer durch eine Panzerkanone (insbesondere Glattrohrkanone) verschossen.

Das flügelstabilisierte Geschoss kann auch als Mörsermunition ausgebildet sein, bspw. im Kaliber 60 mm oder 120 mm. Dieses Geschoss dient zum Verschuss mittels indirektem Feuer bzw. wird mittels indirektem Feuer mittels einem Mörser (Glattrohr) verschossen.

Im Rahmen einer bevorzugten Ausgestaltung kann die Ausstoßladung derart auf die Geschosshülle abgestimmt sein, dass durch Umsetzung der Ausstoßladung (infolge einer Initiierung mittels des Zeitzünders) der zweite Hüllenabschnitt von dem ersten Hüllenabschnitt insbesondere an der Trennstelle abtrennbar oder abgetrennt ist. Dies erleichtert einen Ausstoß der Loitering Munition aus der Geschosshülle, da die Hüllenabschnitt gezielt voneinander getrennt werden. Die Abtrennung der Hüllenabschnitte voneinander kann an der Schraubverbindung (Trennstelle) erfolgen. An einem oder an beiden Gewinden der Schraubverbindung kann eine Sollbruchstelle ausgebildet sein, an der eine Abtrennung erfolgt.

Im Konkreten kann der erste Hüllenabschnitt als Geschossvorderteil ausgebildet sein (in Schussrichtung vorderes Teil) und der zweite Hüllenabschnitt kann als Geschossheckteil oder Geschossboden ausgebildet sein (in Schussrichtung hinteres Teil).

Die eingangs genannte Aufgabe wird auch durch ein Waffensystem mit den Merkmalen von Anspruch 8 gelöst.

Das Waffensystem umfasst ein Geschoss mit einem oder mehreren der voranstehend beschriebenen Aspekte und einer mit dem

Geschoss korrespondierenden Rohrwaffe zum Verschießen des Geschosses.

Hinsichtlich der hiermit erzielbaren Vorteile wird auf die diesbezüglichen Ausführungen zum Geschoss verwiesen.

Wie oben erläutert, kann das Geschoss als Artilleriemunition ausgebildet sein. Die Rohrwaffe ist dann entsprechend als Artilleriekanone (gezogenes Waffenrohr) ausgebildet, mittels der das Geschoss mittels indirektem Feuer verschossen werden kann. Das Geschoss ist drallstabilisiert.

Wie oben ebenfalls erläutert, kann das Geschoss alternativ als Panzermunition ausgebildet sein. Die Rohrwaffe ist dann entsprechend als Panzerkanone (insbesondere Glattrohrkanone) ausgebildet, mittels der das Geschoss mittels direktem Feuer verschossen werden kann. Das Geschoss ist flügelstabilisiert.

Im Wege einer alternativen Ausgestaltung und wie oben ebenfalls erläutert, kann das Geschoss auch als Mörsermunition ausgebildet sein. Die Rohrwaffe ist dann entsprechend als Mörser (Glattrohr) ausgebildet, mittels dem das Geschoss mittels indirektem Feuer verschossen werden kann. Das Geschoss ist flügelstabilisiert.

Im Rahmen einer bevorzugten Ausgestaltung kann das Waffensystem eine Basisstation (Bedien- und Datenlink-Terminal) zur Bedienung der Loitering-Munition und zur Datenübertragung zwischen der Basisstation und der Loitering-Munition umfassen. Somit können eine Steuerung von und eine Kommunikation mit der Loitering Munition erfolgen.

Zur weiteren Ausgestaltung des Waffensystems können die im Zusammenhang mit dem Geschoss beschriebenen und/oder die nachfolgend noch erläuterten Maßnahmen dienen.

Die eingangs genannte Aufgabe wird außerdem durch ein Waffensystem mit den Merkmalen des Anspruchs 10 gelöst.

Das Waffensystem ist eingerichtet zur Durchführung eines Verfahrens zur Verbringung einer Loitering Munition zu einem Zielgebiet mittels einer Rohrwaffe, umfassend die folgenden Schritte:
- Abschuss eines Geschosses, in dessen Geschosshülle die Loitering Munition angeordnet ist, mittels der Rohrwaffe,
- (außenballistischer) Flug des Geschosses in Richtung des Zielgebiets,
- Ausstoßen der Loitering Munition aus der Geschosshülle,
- Ausklappen von Tragflächen der Loitering Munition und/oder Aktivierung einer Bordelektronik der Loiterung Munition, und
- eigenständige Flugphase der Loitering Munition zum Zielgebiet und/oder im Zielgebiet.

Hinsichtlich der hiermit erzielbaren Vorteile wird auf die diesbezüglichen Ausführungen zum Geschoss verwiesen.

Zur weiteren Ausgestaltung des Waffensystems können die im Zusammenhang mit dem Geschoss beschriebenen und/oder die nachfolgend noch erläuterten Maßnahmen dienen.

Die eingangs genannte Aufgabe wird außerdem durch ein Waffensystem mit den Merkmalen des Anspruchs 11 gelöst.

Das Waffensystem ist eingerichtet zur Durchführung eines Verfahrens zur Verbringung einer Loitering Munition zu einem Zielgebiet mittels einer Rohrwaffe, umfassend die folgenden Schritte:
- Abschuss eines Geschosses, in dessen Geschosshülle die Loitering Munition angeordnet ist, mittels der Rohrwaffe,
- (außenballistischer) Flug des Geschosses in Richtung des Zielgebiets,
- Umsetzung einer Ausstoßladung des Geschosses (infolge einer Initiierung mittels eines Zeitzünders des Geschosses), wobei die Geschosshülle in einen ersten Hüllenabschnitt und einen zweiten Hüllenabschnitt getrennt und die Loitering Munition (aus der Geschosshülle bzw. dem Inneren der Geschosshülle) ausgestoßen wird,
- wobei nach Ausstoßen der Loitering Munition der Drall der Loitering Muniton abgebaut wird (insbesondere mit einer entsprechenden Vorrichtung wie bspw. einem Bremsflügel),
- Ausklappen von Tragflächen der Loitering Munition und/oder Aktivierung einer Bordelektronik der Loiterung Munition,
- wobei nach Aktivierung der Bordelektronik eine Kommunikation (umfassend Bilddaten und/oder Steuerbefehle) mit einer Basisstation und/oder mit vorgerückten Beobachtern erfolgt,
- Übergang in eine eigenständige Flugphase der Loitering Munition,
- eigenständige Flugphase der Loitering Munition, wobei die Loitering Munition eine restliche Flugstrecke bis ins Zielgebiet zurücklegt und/oder eine (gelenkte oder (teil-) automatisierte) Überwachung und Beobachtung des Zielgebiets vornimmt, und
- wobei die Loitering Munition nach Identifikation eines Zielobjekts im Zielgebiet die Bekämpfung des Zielobjekts einleitet.

Hinsichtlich der hiermit erzielbaren Vorteile wird auf die diesbezüglichen Ausführungen zum Geschoss verwiesen.

Zur weiteren Ausgestaltung des Waffensystems können die im Zusammenhang mit dem Geschoss beschriebenen und/oder die nachfolgend noch erläuterten Maßnahmen dienen.

Die eingangs genannte Aufgabe kann auch durch ein Verfahren zur Verbringung einer Loitering Munition zu einem Zielgebiet mit den nachfolgend beschriebenen Merkmalen gelöst werden.

Das Verfahren zur Verbringung einer Loitering Munition zu einem Zielgebiet mittels einer Rohrwaffe weist die folgenden Schritte auf:
- Abschuss eines Geschosses, in dessen Geschosshülle die Loitering Munition angeordnet ist, mittels der Rohrwaffe,
- (außenballistischer) Flug des Geschosses in Richtung des Zielgebiets,
- Ausstoßen der Loitering Munition aus der Geschosshülle,
- Ausklappen von Tragflächen der Loitering Munition und/oder Aktivierung einer Bordelektronik der Loiterung Munition, und
- eigenständige Flugphase der Loitering Munition zum Zielgebiet und/oder im Zielgebiet.

Hinsichtlich der hiermit erzielbaren Vorteile wird auf die diesbezüglichen Ausführungen zum Geschoss verwiesen.

Im Rahmen einer bevorzugten Ausgestaltung des Verfahrens kann das Ausstoßen der Loitering Munition durch Umsetzung einer Ausstoßladung des Geschosses (infolge einer Initiierung mittels eines programmierbaren Zeitzünders des Geschosses) erfolgen, wobei die Geschosshülle in einen ersten Hüllenabschnitt, insbesondere einen ersten Hüllenteil, und einen zweiten Hüllenabschnitt, insbesondere einen zweiten Hüllenteil, getrennt wird. Somit kann entsprechend der Programmierung des Zeitzünders ein gezieltes Ausstoßen der Loitering Munition erfolgen. Die Programmierung des Zeitzünders kann kurz vor oder bei dem Verschuss des Geschosses mittels der Rohrwaffe erfolgen.

In vorteilhafter Weise kann bei Ausgestaltung des Geschosses als drallstabilisiertes Geschoss nach Ausstoßen der Loitering Munition aus der Geschosshülle der Drall der Loitering Muniton abgebaut werden, insbesondere mit einer entsprechenden Vorrichtung wie bspw. einem Bremsflügel. Dadurch wird der Drall der Loitering Munition abgebaut und die Loitering Munition kann in eine eigenständige Flugphase übergehen.

In zweckmäßiger Weise kann nach Aktivierung der Bordelektronik der Loiterung Munition eine Kommunikation mit einer Basisstation und/oder mit vorgerückten Beobachtern erfolgen. Dadurch können Befehle und/oder Informationen ausgetauscht und bspw. das Verweilen ("Loitering") der Loitering Munition gestartet werden. Mittels der Kommunikation können insbesondere Bilddaten und/oder Steuerbefehle ausgetauscht werden. Die Aktivierung der Bordelektronik trägt außerdem zum Übergang der Loitering Munition in eine eigenständige Flugphase bei, vorzugsweise indem die Vorrichtung zum Drallabbau aktiviert, die Tragflächen ausgeklappt und/oder der Antrieb der Loitering Munition aktiviert wird.

Im Rahmen einer bevorzugten Ausgestaltung kann die Loitering Munition in der eigenständigen Flugphase eine restliche Flugstrecke bis ins Zielgebiet zurücklegen und/oder eine (gelenkte oder (teil-)automatisierte) Überwachung und Beobachtung des Zielgebiets vornehmen.

Im Konkreten kann die Loitering Munition nach Identifikation eines Zielobjekts im Zielgebiet die Bekämpfung des Zielobjekts einleiten.

Die Erfindung wird nachfolgend anhand der Figuren näher erläutert, wobei gleiche oder funktional gleiche Elemente mit identischen Bezugszeichen versehen sind, ggf. jedoch lediglich einmal. Es zeigen:
- Fig.1: eine Ausführungsform des Geschosses in einer schematischen Schnittansicht; und
- Fig.2: eine Ausführungsform des Waffensystems mit einem solchen Geschoss und dessen Funktionsweise in einer schematischen Ansicht.

Figur 1 zeigt eines Ausführungsform des Geschosses in einer schematischen Schnittansicht, wobei die Ausführungsform des Geschosses insgesamt mit dem Bezugszeichen 10 bezeichnet ist.

Das Geschoss 10 ist zum Verschuss mittels einer Rohrwaffe 102 eingerichtet und bestimmt. Das Geschoss 10 weist eine Geschosshülle 12 mit einem ersten Hüllenabschnitt 14 und einem zweiten Hüllenabschnitt 16 auf, die an einer Trennstelle 19 aneinander angrenzen und vorliegend als erster Hüllenteil 14 und zweiter Hüllenteil 16 ausgebildet sind. Die Geschosshülle 12 erstreckt sich entlang einer Längsachse L.

Im Beispiel ist die Geschosshülle 12 aus dem ersten Hüllenteil 14 und dem zweiten Hüllenteil 16 gebildet (zweitteilige Ausgestaltung der Geschosshülle 12). Der erste Hüllenteil 14 ist als Geschossvorderteil (in Schussrichtung SR vorderes Teil) ausgebildet und der zweite Hüllenteil 16 als Geschossheckteil (in Schussrichtung SR hinteres Teil). Der erste Hüllenteil 14 weist in Schussrichtung SR hinten einen zylindrischen Abschnitt und in Schussrichtung SR vorne einen ogivenförmigen Abschnitt auf. Der zweite Hüllenteil 16 weist eine zylindrische Gestalt auf.

Der zweite Hüllenteil 16 ist mittels einer Schraubverbindung 18 am ersten Hüllenteil 14 befestigt, wobei die Schraubverbindung 18 eine Trennstelle 19 bildet. Im Beispiel ist am Außenumfang des zweiten Hüllenteils 16 ein Außengewinde 20 und am Innenumfang des ersten Hüllenteils 14 ein korrespondierendes Innengewinde 22 ausgebildet.

In der Geschosshülle 12, **d.h.** im Inneren der Geschosshülle 12, sind eine Ausstoßladung 24, ein programmierbarer Zeitzünder 26 und eine Loitering Munition 28 angeordnet. Die Ausstoßladung 24 dient zum Ausstoßen der Loitering Munition 28 aus dem Inneren der Geschosshülle 12. Die Ausstoßladung 24 ist im Beispiel in der Geschosshülle 12 vorne, d.h. in Schussrichtung SR vor der Loitering Munition 28 angeordnet. Eine Anordnung der Ausstoßladung 24 in Schussrichtung SR hinter der Loitering Munition 28 ist ebenfalls denkbar.

Der Zeitzünder 26 dient zum Initiieren der Ausstoßladung 24. Die Ausstoßladung 24, der Zeitzünder 26 und die Loitering Munition 28 können jeweils ausgebildet sein wie oben beschrieben.

Die Loitering Munition 28 ist relativ zur Geschosshülle 12 drehfest in der Geschosshülle 12 angeordnet. Alternativ hierzu ist eine drehbare Lagerung der Loitering Munition 28 in der Geschosshülle denkbar, wie oben beschrieben.

Im Beispiel ist das Geschoss 10 als ein drallstabilisiertes Geschoss ausgebildet. Der Drehsinn von Außengewinde 20 und Innengewinde 22 der Schraubverbindung 18 sind entgegengesetzt zur Drallrichtung ausgebildet (bspw. Ausgestaltung als Linksgewinde bei Rechtsdrall des Geschosses).

Die Loitering Munition 28 kann einen ausklappbaren Bremsflügel aufweisen (nicht gezeigt), mittels dem nach einem Ausstoßen der Loitering Munition 28 aus der Geschosshülle 12 der Drall abgebaut werden kann ("Entdrallen"). Bei dem Bremsflügel kann es sich um einen zu Tragflächen der Loitering Munition 28 separaten Flügel oder um einen Flügel handeln, der eine Tragfläche der Loitering Munition 28 bildet.

Das drallstabilisierte Geschoss 10 dient zum Verschuss mittels indirektem Feuer bzw. wird mittels indirektem Feuer verschossen, bspw. durch eine Artilleriekanone. Das Geschoss 10 kann als Artilleriemunition mit separater Treibladung ausgebildet sein, bspw. im Kaliber 155 mm (Millimeter). Der Verschuss erfolgt mittels einer Artilleriekanone mit gezogenem Rohr (Waffenrohr mit Feldern und Zügen).

Alternativ zur Ausgestaltung mit Drallstabilisierung kann das Geschoss 10 als flügelstabilisiertes Geschoss ausgebildet sein, wie oben beschrieben.

Die Ausstoßladung 24 ist derart auf die Geschosshülle 12 abgestimmt, dass durch Umsetzung der Ausstoßladung 24 (infolge einer Initiierung mittels des Zeitzünders 26) der zweite Hüllenteil 16 von dem ersten Hüllenteil 14 abtrennbar oder abgetrennt ist. Die Abtrennung der Hüllenteile 14, 16 voneinander erfolgt vorzugsweise an der Trennstelle 19 in Form der Schraubverbindung 18, die in Schussrichtung SR hinter der Loitering Munition 28 angeordnet ist. An einem oder an beiden Gewinden der Schraubverbindung 18 kann eine Sollbruchstelle ausgebildet sein, an der eine Abtrennung erfolgt (nicht gezeigt).

Optional kann eine Trennladung 25 vorgesehen sein (in Fig.1 gestrichelt dargestellt), die auf die Trennstelle 19 einwirkt und eine Trennung der Hüllenteile 14, 16 voneinander begünstigt. Eine Initiierung der Trennladung 25 kann mittels des Zeitzünders 26 erfolgen.

Figur 2 zeigt eine Ausführungsform des Waffensystems 100 mit einem Geschoss 10 wie voranstehend beschrieben und dessen Funktionsweise in einer schematischen Ansicht.

Das Waffensystem 100 umfasst das Geschoss 10 und eine mit dem Geschoss 10 korrespondierenden Rohrwaffe 102 zum Verschießen des Geschosses 10.

Wie oben erläutert, ist das Geschoss 10 im Beispiel als Artilleriemunition ausgebildet. Die Rohrwaffe 102 ist entsprechend als Artilleriekanone ausgebildet, mittels der das Geschoss 10 mittels indirektem Feuer verschossen werden kann. Das Geschoss 10 ist drallstabilisiert.

Weiter weist das Waffensystem 100 im Beispiel eine Basisstation 104 (Bedien- und Datenlink-Terminal) zur Bedienung der Loitering-Munition 28 und zur Datenübertragung zwischen der Basisstation 104 und der Loitering-Munition 28 auf.

Das Waffensystem 100 ist dazu eingerichtet, um eine Loitering Munition 28 mittels der Rohrwaffe 102 zu einem Zielgebiet 106 zu verbingen.

Das Verfahren zum Verbringen einer Loitering Munition 28 zu einem Zielgebiet 26 mittels einer Rohrwaffe 102 läuft folgendermaßen ab:
Zunächst erfolgt ein Abschuss eines Geschosses 10 (Artillerie-Trägergeschoss), in dessen Geschosshülle 12 die Loitering Munition 28 angeordnet ist und welches einen entsprechenden Ausstoßmechanismus aufweist, mittels der Rohrwaffe 102 (Schritt S1). Kurz vor bzw. beim Abschuss wird mittels eines Feuerleitrechners der Rohrwaffe 102 der Zeitzünder 26 programmiert.

Hieran schließt sich ein (außen-)ballistischer Flug des Geschosses 10 in Richtung des Zielgebiets 106 an (Schritt S2).

Danach erfolgt ein Ausstoßen der Loitering Munition 28 aus der Geschosshülle 12 (Schritt S3). Dieses Ausstoßen geschieht infolge einer Umsetzung der Ausstoßladung 24 des Geschosses 10 (infolge einer zeitlich gesteuerten Initiierung mittels des (programmierten) Zeitzünders 26 des Geschosses 10), wobei die Geschosshülle 12 insbesondere an einer Trennstelle in einen ersten Hüllenteil 14 und einen zweiten Hüllenteil 16 getrennt und die Loitering Munition 28 aus dem Inneren der Geschosshülle 12 ausgestoßen wird.

Handelt es sich bei dem Geschoss 10 - wie hier - um ein drallstabilisiertes Geschoss 10, kann im Schritt S3 nach Ausstoßen der Loitering Munition 28 noch der Drall der Loitering Muniton 28 abgebaut werden, und zwar mit einer entsprechenden Vorrichtung, bspw. einem relativ zu einem Hauptkörper der Loitering Munition 28 ausklappbaren Bremsflügel.

Hiernach erfolgt in Schritt S4 ein Ausklappen von Tragflächen 27 (Flügel) der Loitering Munition 28 (Tragflächen 27 relativ zu einem Hauptkörper der Loitering Munition 28 ausklappbar). Zudem kann, falls noch nicht erfolgt, eine Aktivierung einer Bordelektronik 29 der Loiterung Munition 28 und eine Aufnahme der Kommunikation mit einer Basisstation 104 und/oder mit vorgerückten Beobachtern erfolgen (Kommunikation kann Bilddaten und/oder Steuerbefehle umfassen). Weiter erfolgt der Übergang in eine eigenständige Flugphase der Loitering Munition 28.

Wie zuvor erläutert, kann die Loitering Munition 28 mit der Basisstation 104 kommunizieren (in Fig.2 durch Funkwellen symbolisiert). Alternativ oder ergänzend kann die Loitering Munition 28 mit der Rohrwaffe 102 kommunizieren, und zwar entweder direkt und/oder indirekt über die Basisstation 104 (in Fig.2 ebenfalls durch Funkwellen veranschaulicht). Die Kommunikation kann Bilddaten und/oder Steuerbefehle umfassen. Bspw. kann ein Missionserfolg an die Rohrwaffe 102 gemeldet werden.

Anschließend erfolgt eine eigenständige Flugphase der Loitering Munition 28 (Schritt S5), wobei die Loitering Munition 28 eine restliche Flugstrecke bis ins Zielgebiet 106 zurücklegt und/oder eine (gelenkte oder (teil-)automatisierte) Überwachung und Beobachtung des Zielgebiets 106 vornimmt (sogen. "Loitern").

Nach Identifikation eines Zielobjekts 108 im Zielgebiet 106 leitet die Loitering Munition 28 die Bekämpfung des Zielobjekts 108 ein (Schritt S6).

## Patentansprüche

1. Geschoss (10) zum Verschuss mittels einer Rohrwaffe (102), wobei das Geschoss (10) eine Geschosshülle (12) mit einem ersten Hüllenabschnitt (14) und einem zweiten Hüllenabschnitt (16) aufweist, die an einer Trennstelle (19) aneinander angrenzen, wobei in der Geschosshülle (12) eine Ausstoßladung (24), ein programmierbarer Zeitzünder (26) und eine Loitering Munition (28) angeordnet sind.

2. Geschoss (10) nach Anspruch 1, **dadurch gekennzeichnet, dass** der zweite Hüllenabschnitt (16) mittels einer Schraubverbindung (18) am ersten Hüllenabschnitt (14) befestigt ist.

3. Geschoss (10) nach Anspruch 1 oder 2, **dadurch gekennzeichnet, dass** die Loitering Munition (28) relativ zur Geschosshülle (12) drehfest in der Geschosshülle (12) angeordnet ist.

4. Geschoss (10) nach einem der voranstehenden Ansprüche, **dadurch gekennzeichnet, dass** das Geschoss (10) als ein drallstabilisiertes Geschoss ausgebildet ist.

5. Geschoss (10) nach einem der Ansprüche 1 bis 3, **dadurch gekennzeichnet, dass** das Geschoss (10) als flügelstabilisiertes Geschoss ausgebildet ist.

6. Geschoss (10) nach einem der voranstehenden Ansprüche, **dadurch gekennzeichnet, dass** die Ausstoßladung (24) derart auf die Geschosshülle (12) abgestimmt ist, dass durch Umsetzung der Ausstoßladung (24) der zweite Hüllenabschnitt (16) von dem ersten Hüllenabschnitt (14) abtrennbar oder abgetrennt ist.

7. Geschoss (10) nach einem der voranstehenden Ansprüche, **dadurch gekennzeichnet, dass** der erste Hüllenabschnitt (14) als Geschossvorderteil ausgebildet ist und der zweite Hüllenabschnitt (16) als Geschossheckteil oder Geschossboden ausgebildet ist.

8. Waffensystem (100), umfassend
- ein Geschoss (10) nach einem der voranstehenden Ansprüche und einer mit dem Geschoss (10) korrespondierenden Rohrwaffe (102) zum Verschießen des Geschosses (10).

9. Waffensystem (100) nach Anspruch 8, weiter umfassend eine Basisstation (104) zur Bedienung der Loitering-Munition (28) und zur Datenübertragung zwischen der Basisstation (104) und der Loitering-Munition (28).

10. Waffensystem (100), eingerichtet zur Durchführung eines Verfahrens zur Verbringung einer Loitering Munition (28) zu einem Zielgebiet (106) mittels einer Rohrwaffe (102), umfassend die folgenden Schritte:
- Abschuss eines Geschosses (10), in dessen Geschosshülle (12) die Loitering Munition (28) angeordnet ist, mittels der Rohrwaffe (102),
- Flug des Geschosses (10) in Richtung des Zielgebiets (106),
- Ausstoßen der Loitering Munition (28) aus der Geschosshülle (12),
- Ausklappen von Tragflächen (27) der Loitering Munition (28) und/oder Aktivierung einer Bordelektronik (29) der Loiterung Munition (28), und
- eigenständige Flugphase der Loitering Munition (28) zum Zielgebiet (106) und/oder im Zielgebiet (106).

11. Waffensystem (100), eingerichtet zur Durchführung eines Verfahrens zur Verbringung einer Loitering Munition (28) zu einem Zielgebiet (106) mittels einer Rohrwaffe (102), umfassend die folgenden Schritte:
- Abschuss eines Geschosses (10), in dessen Geschosshülle (12) die Loitering Munition (28) angeordnet ist, mittels der Rohrwaffe (102),
- Flug des Geschosses (10) in Richtung des Zielgebiets (106),
- Umsetzung einer Ausstoßladung (24) des Geschosses (10), wobei die Geschosshülle (12) in einen ersten Hüllenabschnitt (14) und einen zweiten Hüllenabschnitt (16) getrennt und die Loitering Munition (28) ausgestoßen wird,
- wobei nach Ausstoßen der Loitering Munition (28) der Drall der Loitering Muniton (28) abgebaut wird,
- Ausklappen von Tragflächen (27) der Loitering Munition (28) und/oder Aktivierung einer Bordelektronik (29) der Loiterung Munition (28),
- wobei nach Aktivierung der Bordelektronik (29) eine Kommunikation mit einer Basisstation (104) und/oder mit vorgerückten Beobachtern erfolgt,
- eigenständige Flugphase der Loitering Munition (28), wobei die Loitering Munition (28) eine restliche Flugstrecke bis ins Zielgebiet (106) zurücklegt und/oder eine Überwachung und Beobachtung des Zielgebiets (106) vornimmt, und
- wobei die Loitering Munition (28) nach Identifikation eines Zielobjekts (108) im Zielgebiet (106) die Bekämpfung des Zielobjekts (108) einleitet.
